# EUROPÄISCHE PATENTSCHRIFT

(11) **EP 1 523 864 B1**
(45) Veröffentlichungstag und Bekanntmachung des Hinweises auf die Patenterteilung: **23.11.2005**
(21) Anmeldenummer: 03787679.4
(22) Anmeldetag: 17.07.2003
(51) Int. Cl.: H05B 37/03

(54) **KOMMUNIKATIONSSYSTEM FÜR SIGNALISIERUNGSVORRICHTUNGEN EINES FLUGHAFENS**
COMMUNICATIONS SYSTEM FOR AIRPORT SIGNALLING DEVICES
SYSTEME DE COMMUNICATION DESTINE A DES DISPOSITIFS DE SIGNALISATION D'UN AEROPORT

(30) Priorität: 23.07.2002 DE 10233437
(43) Veröffentlichungstag der Anmeldung: 20.04.2005
(73) Patentinhaber: SIEMENS AKTIENGESELLSCHAFT, 80333 München (DE)
(72) Erfinder: KOCK, Klaus, 91056 Erlangen (DE)
(86) Internationale Anmeldenummer: PCT/DE2003/002411
(87) Internationale Veröffentlichungsnummer: WO 2004/017682

(56) Entgegenhaltungen:
- WO-A-95/24820
- WO-A-98/02859

## Beschreibung

Die Erfindung betrifft ein Kommunikationssystem für Signalisierungsvorrichtungen eines Flughafens wobei das Kommunikationssystem als Systembestandteile mindestens eine zentrale Kommunikationsvorrichtung und mehrere Signalisierungsvorrichtungen aufweist, wobei die Kommunikation zwischen den Systembestandteilen über einen oder mehrere Stromkreise erfolgt, mittels derer die Signalisierungsvorrichtungen mit Energie versorgt werden.

Auf Flughäfen befinden sich eine Vielzahl von Signalisierungsvorrichtungen, wie z. B. Leuchteinrichtungen, die sich insbesondere an, auf oder in der Nähe von Rollfeldern, Vorfeldern, Taxi- oder Runways, beispielsweise aber auch an Gebäuden wie Hangars oder am Tower bzw. sonstigen Einrichtungen befinden können. Signalisierungsvorrichtungen können beispielsweise auch Radareinrichtungen oder Funkfeuer sein.

Gegenwärtig bekannt sind Flughafenbefederungsanlagen, die im Wesentlichen zur Überwachung der Lampenfunktion der einzelnen Flughafenfeuer dienen und hierbei einfache Steuer- und Regelsignale austauschen. Derartige bekannte Systeme sind in ihrem Leistungsumfang vor allem aufgrund gravierender Störfaktoren deutlich eingeschränkt. So z.B. durch wechselnde elektrische Eigenschaften der zur Kommunikation benutzten Kabel aufgrund der wechselnden Feuchtigkeit im Boden und Alterungserscheinungen sowie durch die besonders schwierigen Anforderungen im Flugplatzbetrieb. Gerade im Flughafenbetrieb treten Störungen durch Fremdsysteme in ungewohnter Häufigkeit, Stärke und Unregelmäßigkeit auf. Störende Einflüsse gehen beispielsweise auf Bordstromversorgungen, Bordradare, Platzradare, Bündelfunk oder andere mobile Funksysteme, Netzkommandoompfänger, parallel liegende Energie- und Steuerkabel, Armierungseisen in den Bodenbelägen, in den Belag eingebaute Treibstoffleitungen sowie auf statische Aufladungen, die durch den Flugbetrieb bedingt sind, zurück.

Die WO 95/24820 beschreibt ein Kommunikationssystem der eingangs genannten Art für einen seriellen Stromkreis, wobei eine Kommunikation nur in eng abgegrenzten zeitabschnitten erfolgt, wobei die Abgrenzung der Zeitabschnitte in Abhängigkeit der Frequenz des Stromkreises erfolgt, um störende Einflüsse von Oberschwingungen zu vermeiden. Die Synchronisation zwischen Zeitabschnitten für die Kommunikation und der Frequenz des Stromkreises ist dabei verhältnismäßig komplex und aufwändig.

Aufgabe der Erfindung ist es, ein Kommunikationssystem der eingangs genannten Art bereitzustellen, das den Bedingungen des Flugbetriebs in besonderer Weise Rechnung trägt und sowohl die vor allem anwendungebedingte Störanfälligkeit und die Komplexität bestehender Flughafenbefeuerungssysteme verringert als auch die Kommunikation im Flughafenbodenbereich bei geringem Installationsaufwand signifikant verbessert.

Erfindungsgemäß wird diese Aufgabe dadurch gelöst, dass die Kommunikation zwischen den Systembestandteilen des Kommunikationssystems in einem abgegrenzten Frequenzbereich auf mehrere Frequenzbändern verteilt über einen oder mehrere Stromkreise erfolgt, mittels derer die Signalisierungsvorrichtungen mit Energie versorgt werden. Durch die erfindungsgemäße Verwendung mehrerer Frequenzbänder im Sinne eines Frequenz-Multiplexing erweist sich das Kommunikationssystem als besonders robust gegenüber insbesondere impulsförmigen Störungen von hoher Intensität. Eine aufwendige, breitbandige Kanalentzerrung kann vermieden werden, da jedes Frequenzband als einfaches Dämpfungsglied mit fester Dämpfung und konstanter Phase betrachtet werden kann. Die Robustheit des Kommunikationssystems wird so signifikant verbessert und erzielbare Übertragungsraten für Daten werden deutlich erhöht.

Mit Vorteil erfolgt die Kommunikation in Zeitscheiben untergliedert. Durch ein derartiges Zeit-Multiplexing in Verbindung mit der erfindungsgemäßen Nutzung mehrerer Frequenzbänder werden Probleme des Übersprechens zwischen einzelnen Kommunikationskanälen wirkungsvoll minimiert.

Vorteilhafterweise wird zur Kommunikation ein Frequenzbereich zwischen etwa ab 10 Khz und etwa bis 150 Khz genutzt. Dieser Frequenzbereich hat sich im Hinblick auf das Frequenzspektrum störender Fremdsysteme im Flughafenbereich wider Erwarten als besonders günstig erwiesen.

Die zuvor beschriebenen erfindungsgemäßen Vorteile können noch weiter gesteigert werden wenn bis zu zehn verschiedene Frequenzbänder und / oder bis zu fünf verschiedene Zeitscheiben zur Kommunikation verwendet werden.

Vorteilhafterweise wird zur Kommunikation das Mehrträgerverfahren OFDM eingesetzt, das eine besonders schnelle, durchsatzstarke und zuverlässige Kommunikation ermöglicht. Die Unempfindlichkeit des Kommunikationssystems gegenüber Störungen wird so weiter gesteigert und es werden Datenübertragungen mit Übertragungsraten von über 40kBaud und bis zu mindestens 1,5 Mbaud ermöglicht.

Mit Vorteil ist die zentrale Kommunikationsvorrichtung mit mehreren Signalisierungsvorrichtungen über einen Serienstromkreis verbunden. Der Einsatz von Serienstromkreisen ist günstig hinsichtlich des Verkabelungsaufwandes.

Mit Vorteil ist die zentrale Kommunikationsvorrichtung mit mehreren Signalisierungsvorrichtungen über einen Parallelstromkreis verbunden, wodurch Baugruppen in der Signalisierungsvorrichtung, wie z.B. im Besonderen Lampentransformatoren, eingespart werden können.

Mit Vorteil ist mindestens einer Signalisierungsvorrichtung, mindestens eine dezentrale Kommunikationsvorrichtung zugeordnet, mittels derer die Empfangsgüte von Kommunikationssignalen messbar ist. Somit können wechselnde elektrische Eigenschaften und insbesondere auch lokal auftretende Störeinflüsse erfasst und behoben werden.

Derartigen Störeinflüssen und wechselnden elektrischen Eigenschaften wird mit Vorteil dadurch Rechnung getragen, dass mindestens einer Signalisierungsvorrichtung, mindestens eine dezentrale Kommunikationsvorrichtung zugeordnet ist, mittels derer Kommunikationssignale verstärkt werden können. Somit ist auch die Positionierung der Signalisierungsrichtungen nicht mehr von der Länge der Übertragungsstrecke abhängig.

Vorteilhafterweise bilden die dezentralen Kommunikationsvorrichtungen ein adaptives System. Dadurch wird vermieden, dass der Ausfall einer oder mehrerer dezentraler Kommunikationseinrichtungen den Ausfall eines größeren Teilsystemes nach sich zieht und es wird sichergestellt, dass trotz eines eventuellen Ausfalls einer oder mehrerer dezentraler Kommunikationseinrichtungen die Kommunikationsgüte und Robustheit des Systems in allen Teilen und weitestgehend zu jeder Zeit sichergestellt ist.

Mit Vorteil werden Kommunikationswege dynamisch unter Zuhilfenahme der gemessenen Empfangsgüte ermittelt. Derart wird ein hochdynamisch arbeitendes Netzwerk-Managementsystem bereitgestellt, das ausgehend von vorhandenen Kommunikationsdaten insbesondere durch Messung der Empfangsgüte stets optimale Kommunikationswege zu den dezentralen Kommunikationsvorrichtungen ermittelt. Das Netzwerk-Managementsystem zeichnet sich dabei vor allem durch seine hohe Anpassungsfähigkeit und äußerst schnelle Reaktionszeiten aus.

Im Folgenden wird die Erfindung anhand von Ausführungsbeispielen, unter Bezugnahme auf die Zeichnungen näher erläutert.

Es zeigen:
- FIG 1: ein vereinfachtes Beispiel für ein erfindungsgemäßes Kommunikationssystem mit einem Serienstromkreis,
- FIG 2: eine Ausgestaltung einer Signalisierungsvorrichtung und
- FIG 3: ein vereinfachtes Beispiel für eine erfindungsgemäßes Kommunikationssystem mit einem Parallelstromkreis.

Figur 1 zeigt schematisch das Beispiel einer Flughafenbefeuerungsanlage auf, bei der mehrere Signalisierungsvorrichtungen 3, die im Beispiel als Flughafenfeuer ausgebildet sind, über einen Serienstromkreis mit einer zentralen Kommunikationsvorrichtung 2 und einer Kontrollvorrichtung 1 verbunden sind. Der Serienstromkreis dient dabei sowohl zur Kommunikation zwischen der Kontrollvorrichtung 1, der zentralen Kommunikationsvorrichtung 2 und den Signalisierungsvorrichtungen 3 als auch zur Energieversorgung der Signalisierungsvorrichtungen 3.

Signalisierungsvorrichtungen 3 können nicht nur, wie in Figur 2 dargestellt, Leuchteinrichtungen sein, sondern beispielsweise auch Richtungsgeber und Sensoren zur Flugzeugerfassung und Flugzeugklassifizierung. Signalisierungsvorrichtungen 3 sind beispielsweise auch Einrichtungen zur Windrichtungs- und Windstärkenerfassung und deren Signalisierung sowie andersartige Erfassungs- und Signalisierungsvorrichtungen für Wetterdaten. Auch Sensoren zur Detektierung von Gas- und Wasser in Kabelschächten sowie visuelle Erfassungseinrichtungen, wie z.B. Videokameras, zur Überwachung von An- und Abflug, Startund Landebahnen und Taxiwegen insbesondere inklusive der Stopbars sind als Signalisierungsvorrichtungen 3 im Sinne der Erfindung zu verstehen.

Figur 2 zeigt eine Ausgestaltungsform der Signalisierungsvorrichtung 3. Dabei dienen die Anschlüsse 7a und 7b dazu, die Verbindung zu einem zur Energieversorgung und Kommunikation dienenden Stromkreis, wie er beispielsweise in Figur 1 bzw. Figur 3 dargestellt ist, herzustellen. Zum Betrieb in Serienstromkreisen wird ein Lampentransformator 4 benötigt. Die dezentrale Kommunikationsvorrichtung 5 der Signalisierungsvorrichtung 3 dient dazu, die Leuchteinrichtung 6 ein- und auszuschalten, blinkende bzw. blitzende Signale der Leuchteinrichtung 6 zu generieren und sie liefert Daten über den Status der Leuchteinrichtung 6.

Figur 3 zeigt ein erfindungsgemäßes Kommunikationssystem, bei dem die Kontrollvorrichtung 1 sowie die zentrale Kommunikationsvorrichtung 2 mit den Signalisierungsvorrichtungen 3 mittels eines Parallelstromkreises verbunden ist. Werden die Signalisierungsvorrichtungen 3 mittels eines Parallelstromkreises mit Strom versorgt, so muss nicht jede Signalisierungsvorrichtung 3 über einen Lampentransformator 4 (Figur 2) verfügen. Dies ist besonders vorteilhaft, da derartige Lampentransformatoren 4 für den Betrieb in Stromnetzen optimiert sind, die ausschließlich zur Energieübertragung dienen, und daher eine starke Dämpfung des Kommunikationssignals im Hochfrequenzbereich darstellen.

Es ist möglich, ein erfindungsgemäßes Kommunikationssystem auch komplexer als in den Figuren 1 und 3 dargestellt aufzubauen. So kann eine Kontrollvorrichtung 1 kann auch mit mehreren zentralen Kommunikationsvorrichtungen 2 verbunden sein. An eine zentrale Kommunikationsvorrichtung können Signalisierungsvorrichtungen 3 über mindestens einen Serienstromkreis, wie er in Figur 1 dargestellt ist und/oder mindestens einen Parallelstromkreis, wie er in Figur 3 dargestellt ist, mit Signalisierungsvorrichtungen 3 verbunden sein.

Im Folgenden wird die Erfindung anhand der Figuren 1 und 3 näher beschrieben.

Die dezentralen Kommunikationsvorrichtungen 5 der Signalisierungsvorrichtungen 3 übermitteln neben dem Status der Leuchteinrichtung 6, also beispielsweise Ein, Aus oder Defekt, auch Größen wie beispielsweise die Stromstärke oder Spannung im System, an die zentrale Kommunikationsvorrichtung 2; die wiederum mit der Kontrollvorrichtung 1 verbunden ist. Die Kontrollvorrichtung 1 des Kommunikationssystems ist beispielsweise als Rechenanlage ausgebildet und steuert mittels der Kommunikationsvorrichtungen 2 und 5 die Signalisierungs-vorrichtungen 3. Das erfindungsgemäße Kommunikationssystem ist insbesondere auch zur Erbringung von Leistungen eines Feldbus in ein Automatisierungssystem des Flugfelds einsetzbar.

Die dezentralen Kommunikationsvorrichtungen 5 der Signalisierungsvorrichtungen 3 weisen vorteilhafterweise sogenannte Repeater zur Signalaufbereitung auf. Diese werden hochdynamisch durch das Netzwerkmanagement adaptiert. Die dezentralen Kommunikationsvorrichtungen 5 weisen zudem Mittel zur Messung der Empfangsgüte von Informationen auf. Die derart ermittelte Informationsgüte wird beispielsweise periodisch und/oder beim Überschreiten von Grenzwerten an die zentrale Kommunikationsvorrichtung 2 gemeldet. Derart hält die zentrale Kommunikationsvorrichtung 2 stets ein Abbild der gesamten Kommunikationsfähigkeit des Gesamtsystems. Durch eine Auswertung der von den einzelnen Signalisierungsvorrichtungen 3 gemeldeten Informationsgüte ist die zentrale Kommunikationsvorrichtung 2 in der Lage, das Gesamtsystem dynamisch und in Echtzeit stets optimal für jeden einzelnen Übertragungsvorgang zu konfigurieren.

Die zentrale Kommunikationsvorrichtung 2 bestimmt also durch welche der dezentralen Kommunikationsvorrichtungen 5, die über den Stromkreis übermittelten Signale verstärkt werden. So wird stets sichergestellt, dass zum einen eine ausreichende Übertragungsqualität im Kommunikationssystem gewährleistet ist, die Kommunikationssignale also stets ausreichend verstärkt werden, gleichzeitig jedoch auch der dazu benötigte Aufwand an Energie und Kommunikationsvorgängen minimal gehalten wird, also eine möglichst geringe Anzahl von Repeatern die Kommunikationssignale verstärken.

Auch der Ausfall von Signalisierungsvorrichtungen 3 wird mittels der entsprechenden dezentralen Kommunikationsvorrichtung 5 an die zentrale Kommunikationsvorrichtung 2 gemeldet, die dann das Gesamtsystem neu konfiguriert. Auch nach dem Ausfall von einzelnen Signalisierungsvorrichtungen 3 wird bis zu deren Wiederinstandsetzung das Gesamtsystem stets so angepasst, dass die Übertragungsqualität von und zu allen Systembestandteilen 1 bis 3 stets ausreichend hoch ist und das Gesamtssystem optimal konfiguriert ist. Dazu passt die zentrale Kommunikationsvorrichtung 2 die Systemkonfiguration, also beispielsweise die Repeaterfunktion einzelner dezentraler Kommunikationsvorrichtungen 5, stets den aktuellen Gegebenheiten an, wobei die Signalgütemeldungen der dezentralen Kommunikationsvorrichtungen 5 berücksichtigt werden.

Die zentrale Kommunikationsvorrichtung 2 stellt in Verbindung mit den dezentralen Kommunikationsvorrichtungen 5 eine sichere und robuste Signalausbreitung sicher und führt dazu eine Fehlerkontrolle sowie eine Übersprechkontrolle durch. Durch die erfindungsgemäße Möglichkeit die dezentralen Kommunikationsvorrichtungen 5 während des laufenden Systembetriebs stets neu zu konfigurieren, werden bekannte statische Repeatersysteme durch ein dynamisches und deutlich zuverlässigeres Repeatersystem ersetzt.

Die Übertragung von Informationen auf den Stromkreisen erfolgt mittels des OFDM-Verfahrens in einem Frequenzbereich zwischen etwa 10 und etwa 150 Khz unter Ausnutzung von beispielsweise bis zu zehn unterschiedlichen Frequenzbändern und unter Zuhilfenahme eines Verfahrens des Zeit-Multiplexings mit beispielsweise bis zu 5 Zeitscheiben, wodurch sich bis zu 50 verschiedene Kommunikationskanäle ergeben.

Das Kommunikationssystem kann auch derart ausgelegt werden, dass eine größere Anzahl von Zeitscheiben und / oder Frequenzbändern verwendet werden und sich somit mehr als 50 Kommunikationskanäle ergeben. Unabhängig davon oder aber auch zusätzlich kann der für die Kommunikation genutzte Frequenzbereich vergrößert und /oder verlagert werden.

Die bis zu zehn unterschiedlichen Frequenzbänder werden in Form eines Frequenz-Multiplexingverfahrens genutzt. Die Frequenzbänder können dabei beispielsweise nicht überlappend ausgebildet sein und es ist möglich, dass unterschiedliche Frequenzbänder hinsichtlich ihres Frequenzbereichs nicht direkt aneinander angrenzen. So werden Übersprechprobleme besonders effektiv vermieden und es kann zudem auch anderen Störungen besser entgegengewirkt werden.

Das OFDM-Verfahren erweist sich nicht nur insgesamt als sehr robustes Modulationsverfahren sondern insbesondere als sehr unanfällig gegenüber im Flughafenbetrieb auftretenden insbesondere impulsförmigen Störsignalen. Das Modulationsverfahren wird verschiedensten extrem hohen Sicherheitsanforderungen des Flugbetriebs gerecht. Die Datenübertragungsrate des erfindungsgemäßen Kommunikationssystems im Vergleich zu gegenwärtig auf Flughäfen eingesetzten Systemen zur Steuerung von Befeuerungsanlagen erhöht sich um mehr als das Vierfache auf ca. 40 Kbaud und darüber hinaus auf bis zu ca. 1,5 Mbaud.

## Patentansprüche

1. Kommunikationssystem für Signalisierungsvorrichtungen (3) eines Flughafens, wobei das Kommunikationssystem als Systembestandteile (2,3) mindestens eine zentrale Kommunikationsvorrichtung (2) und mehrere Signalisierungsvorrichtungen (3) aufweist, wobei die Kommunikation zwischen den Systembestandteilen (2,3) über einen oder mehrere Stromkreise erfolgt, mittels derer die Signalisierungsvorrichtungen (3) mit Energie versorgt werden,
**dadurch gekennzeichnet, dass** die Kommunikation zwischen den Systembestandteilen (2,3) in einem abgegrenzten Frequenzbereich auf mehrere Frequenzbänder verteilt erfolgt.

2. Kommunikationssystem gemäß Patentanspruch 1,
**dadurch gekennzeichnet, dass** die Kommunikation in Zeitscheiben untergliedert erfolgt.

3. Kommunikationssystem gemäß einem der vorstehenden Patentansprüche, **dadurch gekennzeichnet, dass** zur Kommunikation ein Frequenzbereich zwischen 10 kHz und 150 KHz genutzt wird.

4. Kommunikationssystem gemäß einem der vorstehenden Patentansprüche,
**dadurch gekennzeichnet, dass** zur Kommunikation bis zu zehn Frequenzbänder genutzt werden.

5. Kommunikationssystem gemäß einem der vorstehenden Patentansprüche,
**dadurch gekennzeichnet, dass** zur Kommunikation bis zu 5 Zeitscheiben genutzt werden.

6. Kommunikationssystem gemäß einem der vorstehenden Patentansprüche,
**dadurch gekennzeichnet, dass** zur Kommunikation das OFDM-Verfahren eingesetzt wird.

7. Kommunikationssystem gemäß einem der vorstehenden Patentansprüche,
**dadurch gekennzeichnet, dass** mindestens eine zentrale Kommunikationsvorrichtung (2) und mehrere Signalisierungsvorrichtungen (3) über einen Serienstromkreis verbunden sind.

8. Kommunikationssystem gemäß einem der vorstehenden Patentansprüche,
**dadurch gekennzeichnet, dass** mindestens eine zentrale Kommunikationsvorrichtung (2) und mehrere Signalisierungsvorrichtungen (3) über einen Parallelstromkreis verbunden sind.

9. Kommunikationssystem gemäß einem der vorstehenden Patentansprüche,
**dadurch gekennzeichnet, dass** mindestens einer Signalisierungsvorrichtungen (3) mindestens eine dezentrale Kommunikationsvorrichtung (5) zugeordnet ist mittels derer die Empfangsgüte von Kommunikationssignalen messbar ist.

10. Kommunikationssystem gemäß einem der vorstehenden Patentansprüche,
**dadurch gekennzeichnet, dass** mindestens einer Signalisierungsvorrichtungen (3) mindestens eine dezentrale Kommunikationsvorrichtung (5) zugeordnet ist mittels derer Kommunikationssignale aufbereitet werden können.

11. Kommunikationssystem gemäß einem oder mehreren der Patentansprüche ,
**dadurch gekennzeichnet, dass** die dezentralen Kommunikationsvorrichtungen (5) ein adaptives System bilden.

12. Kommunikationssystem gemäß einem Patentansprüche 9 bis 11, **dadurch gekennzeichnet, dass** Kommunikationswege dynamisch unter Zuhilfenahme der gemessenen Empfangsgüte ermittelt werden.

## Claims

1. Communications system for signalling apparatuses (3) at an airport, with the communications system having, as system components (2, 3), at least one central communications apparatus (2) and a number of signalling apparatuses (3), with the communication between the system components (2, 3) taking place via one or more circuits, by means of which the signalling apparatuses (3) are supplied with power,
**characterized in that** the communication between the system components (2, 3) is distributed in a limited frequency range over a number of frequency bands.

2. Communications system according to Patent Claim 1,
**characterized in that** the communication is subdivided into time slices.

3. Communications system according to one of the preceding patent claims,
**characterized in that** a frequency range between 10 kHz and 150 kHz is used for communication.

4. Communications system according to one of the preceding patent claims,
**characterized in that** up to ten frequency bands are used for communication.

5. Communications system according to one of the preceding patent claims,
**characterized in that** up to five time slices are used for communication.

6. Communications system according to one of the preceding patent claims,
**characterized in that** the OFDM method is used for communication.

7. Communications system according to one of the preceding patent claims,
**characterized in that** at least one central communications apparatus (2) and a number of signalling apparatuses (3) are connected via a series circuit.

8. Communications system according to one of the preceding patent claims,
**characterized in that** at least one central communications apparatus (2) and a number of signalling apparatuses (3) are connected via a parallel circuit.

9. Communications system according to one of the preceding patent claims,
**characterized in that** at least one decentralized communications apparatus (5) is allocated to at least one signalling apparatus (3) and can be used to measure the reception quality of communications signals.

10. Communications system according to one of the preceding patent claims,
**characterized in that** at least one decentralized communications apparatus (5) is allocated to at least one signalling apparatus (3) and can be used to preprocess its communication signals.

11. Communications system according to one or more of the patent claims,
**characterized in that** the decentralized communications apparatuses (5) form an adaptive system.

12. Communications system according to one of Patent Claims 9 to 11,
**characterized in that** communication paths are determined dynamically with the assistance of the measured reception quality.

## Revendications

1. Système de communication pour dispositifs de signalisation (3) d'un aéroport, le système de communication comportant comme composants de système (2, 3) au moins un dispositif de communication central (2) et plusieurs dispositifs de signalisation (3), la communication entre les composants de système (2, 3) étant effectuée par un ou plusieurs circuits permettant d'alimenter les dispositifs de signalisation (3) en énergie,
**caractérisé en ce que** la communication entre les composants de système (2, 3) s'effectue dans une plage limitée de fréquences réparties sur plusieurs bandes de fréquences.

2. Système de communication selon la revendication 1, **caractérisé en ce que** la communication est effectuée en étant divisée dans des tranches horaires.

3. Système de communication selon l'une des revendications précédentes, **caractérisé en ce que** l'on utilise une plage de fréquences comprise entre 10 kHz et 150 kHz pour la communication.

4. Système de communication selon l'une des revendications précédentes, **caractérisé en ce que** l'on utilise jusqu'à 10 bandes de fréquences pour la communication.

5. Système de communication selon l'une des revendications précédentes, **caractérisé en ce que** l'on utilise jusqu'à 5 tranches horaires pour la communication.

6. Système de communication selon l'une des revendications précédentes, **caractérisé en ce que** l'on utilise le procédé OFDM pour la communication.

7. Système de communication selon l'une des revendications précédentes, **caractérisé en ce que** au moins un dispositif de communication central (2) et plusieurs dispositifs de signalisation (3) sont reliés par un circuit série.

8. Système de communication selon l'une des revendications précédentes, **caractérisé en ce que** au moins un dispositif de communication central (2) et plusieurs dispositifs de signalisation (3) sont reliés par un circuit parallèle.

9. Système de communication selon l'une des revendications précédentes, **caractérisé en ce que** au moins un dispositif de communication décentralisé (5), permettant de mesurer la qualité de réception de signaux de communication, est associé à au moins un dispositif de signalisation (3).

10. Système de communication selon l'une des revendications précédentes, **caractérisé en ce que** au moins un dispositif de communication décentralisé (5), permettant de mettre en forme des signaux de communication, est associé à au moins un dispositif de signalisation (3).

11. Système de communication selon l'une ou plusieurs des revendications précédentes, **caractérisé en ce que** les dispositifs de communication décentralisés (5) forment un système adaptatif.

12. Système de communication selon l'une des revendications 9 à 11, **caractérisé en ce que** des voies de communication sont déterminées dynamiquement à l'aide de la qualité de réception mesurée.
